# EUROPÄISCHE PATENTANMELDUNG

(11) **EP 4 667 845 A1**
(43) Veröffentlichungstag der Anmeldung: **24.12.2025**
(21) Anmeldenummer: 25181400.0
(22) Anmeldetag: 06.06.2025
(51) Int. Cl.: F24H 4/00, H05B 3/44, H05B 3/50, F24H 1/10, F24H 1/12, F24H 1/14, F24H 9/1818, H05B 3/48

(54) **PTC-ELEKTROHEIZUNG MIT KERAMISCHER ISOLIERUNG**

(30) Priorität: 11.06.2024 SK 912024 U
(71) Anmelder: Vaillant GmbH, 42859 Remscheid NRW (DE); Protherm Production s.r.o., 909 01 Skalica (SK)
(72) Erfinder: Marek, Bolebruch, 90845 Gbely (SK); Jakabovic, Kamil, 90901 Skalica (SK)
(74) Vertreter: Popp, Carsten

(57) **Zusammenfassung**

Elektrischer PTC-Durchlauferhitzer für Heiz- und/oder Kühlsysteme mit einer Wärmepumpe, der dazu bestimmt ist, eine Wärmeträgerflüssigkeit in einem Sekundärkreislauf einer Wärmepumpe zu erwärmen, mit einem Behälter (10) mit Mitteln zum Einlass und Auslass der Wärmeträgerflüssigkeit (6) und mindestens einem PTC-Heizelement (1), das in den Behälter (10) eingesetzt ist, um die Wärmeträgerflüssigkeit (6) zu erwärmen, dadurch gekennzeichnet, dass das PTC-Heizelement (1) einen keramischen PTC-Körper (2), zwei Elektroden (4, 5) aus elektrisch leitendem Material, die an dem keramischen PTC-Körper (2) befestigt sind, einen isolierenden keramischen Füllstoff (3) zum Abisolieren der Elektroden (4, 5) und ein Metallgehäuse (9) aus einem gut wärmeleitenden Material umfasst. Der isolierende keramische Füllstoff (3) besteht aus einer ausgehärteten Mischung, die 85-90 Gew.-% pulverförmiges Al₂O₃ und 10-15 Gew.-% Klebstoff enthält.

## Beschreibung

Die technische Lösung betrifft eine elektrische PTC-Heizung der Wärmeträgerflüssigkeit im Sekundärkreislauf von Heiz- und/oder Kühlsystemen mit einer Wärmepumpe, insbesondere Luft-Wasser-Wärmepumpen.

Moderne Wärmepumpen verfügen über Kühlkreisläufe, die neuartige, umweltfreundliche Kältemittel als Arbeitsmittel verwenden.

Ein Beispiel für ein neueres Kältemittel ist R290, auch bekannt als Propangas. Es handelt sich um ein natürliches Kohlenwasserstoff-Kältemittel mit geringen Umweltauswirkungen. Dieser Stoff mit einer hohen thermodynamischen Leistung, die nur mit Ammoniak (R717) oder Difluorethan (R152a) vergleichbar ist, hat eine geringe Toxizität, ist aber leicht entzündlich.

Seine Verwendung in Europa wird derzeit durch Verordnungen über Grenzwerte für die Kältemittelfüllung je nach Anwendung und Installationsort geregelt. Andererseits kann die R290-Kältemitteltechnologie in jedes System integriert werden, unabhängig davon, ob es in gewerblichen oder industriellen Anwendungen eingesetzt wird

Im Gegensatz zur vorherigen Generation von Sicherheitskältemitteln, deren Leckage keine ernsthaften Sicherheitsrisiken mit sich brachte, sind die oben genannten neuen Kältemittel wie R290 entzündlich und/oder explosiv

Die sicherheitstechnische Auslegung von Heiz- und/oder Kühlsystemen mit solchen Wärmepumpen ist mit vielen Problemen verbunden, da die betreffenden Kältemittel bei einem Austritt in die Umwelt gefährliche Ereignisse verursachen können . Daher muss die Auslegung der Systeme zumindest auf dem Grundsatz beruhen, dass das System im Normalbetrieb absolut dicht sein muss und weder im Verflüssiger noch im Verdampfer Kältemittelleckagen auftreten dürfen.

Es kann jedoch Situationen geben, in denen es aufgrund widriger Umstände zu Kältemittelleckagen kommt. Daher werden bei der Auslegung von Heiz- und/oder Kühlsystemen auch Maßnahmen zur Erkennung von Kältemittelleckagen und zur Entsorgung von im Kältekreislauf ausgetretenem Kältemittel berücksichtigt.

Die untere Zündgrenze von Propan als Arbeitsmittel liegt bei etwa 1,7 Volumenprozent in Luft, das entspricht 38 g/m3 in Luft. Findet der Kühlprozess in einem umgebenden, hermetisch abgeschlossenen, aber ansonsten luftgefüllten Raum mit Propan als Arbeitsmedium statt, stellt sich das Problem, eine kritische, explosionsfähige Situation nach dem Versagen zu erkennen, in der das Arbeitsmedium in diesen hermetisch abgeschlossenen Raum entweicht.

Die Sicherheitslösungen sind zum Beispiel in den Dokumenten EP3940314 A1, EP3805671 A1, EP3748257 A1 beschrieben.

Neben der Leckage im Kühlkreislauf muss auch eine eventuelle Leckage des Arbeitsmittels (Kältemittel) in den angeschlossenen sekundären Heiz- und/oder Kühlkreislauf der Wärmeträgerflüssigkeit umfassend behandelt werden. Aus dem Stand der Technik sind z. B. Entgasungseinrichtungen zur sicheren Entfernung von gasförmigem Kältemittel aus dem Wärmeträgerkreislauf, Sicherheitseinrichtungen mit Leckagesensoren und dergleichen bekannt.

Eine weitere Einrichtung, die auch im Falle einer Leckage von brennbarem Kältemittel betriebssicher sein muss, sind elektrische Zusatzheizungen im angeschlossenen sekundären Heiz- und/oder Kühlkreislauf der Wärmeträgerflüssigkeit (Back-up).

Die elektrische Zusatzheizung wird in Wärmepumpensystemen vor allem dann eingesetzt, wenn die der Außenumgebung (z. B. der Luft) entzogene Wärme für eine komfortable Beheizung und/oder für die Erwärmung von Warmwasser, insbesondere in den Wintermonaten, nicht ausreichend ist. Gleichzeitig verhindert die elektrische Heizung auch das Einfrieren der Wärmeträgerflüssigkeit (im so genannten Abtaubetrieb).

Für Wärmepumpenheizungen wird die maximale Temperatur des Heizmediums während des Betriebs auf 75°C festgelegt. Für die Erwärmung des Wärmeträgers über den Zuheizer wird eine Temperaturdifferenz ΔT= 10°C festgelegt, d.h. wenn der Wärmeträger am Eintritt in den elektrischen Zuheizer eine Temperatur von z.B. 15°C hat, soll er um 10°C auf 25°C erwärmt werden.

Bei bekannten elektrischen Zuheizern sind die Heizelemente als Widerstandsheizelemente (Stäbe, Spiralen) ausgebildet. Die Beheizung erfolgt im Durchflussverfahren, wobei die Widerstandsheizelemente in das Wärmeträgermedium eintauchen. Die Heizspirale wird bis zu einer Temperatur von 850°C aufgeheizt, was zu einer Überhitzung angrenzender Teile führen kann, wenn die Temperatur der Heizquelle nicht richtig geregelt oder überwacht wird. Um thermische Schäden zu vermeiden, die durch die Temperaturen dieser Heizelemente verursacht werden, die deutlich höher sind als die Temperatur des zu erwärmenden Mediums, ist ein kostspieliges Sicherheitskonzept erforderlich.

Elektrische Widerstandsheizungen sind z. B. in den Dokumenten EP3910260 A1, EP3869118 A1 und EP3037741 A1 beschrieben.

Aufgrund der hohen Temperaturen, die von den Heizschlangen erreicht werden, und aus Sicherheitsgründen sind elektrische Widerstandsheizungen nicht für den Einsatz in Heiz- und/oder Kühlsystemen mit Wärmepumpen mit brennbaren und/oder explosiven Arbeitsmedien geeignet.

Die Selbstentzündungstemperatur des Kältemittels R290 liegt beispielsweise bereits bei 450 °C, was bei der Konstruktion eines elektrischen Zuheizers unbedingt zu berücksichtigen ist, wenn die nachteiligen Umstände eines Kältemittelaustritts in den Kreislauf der erwärmten Wärmeträgerflüssigkeit in Betracht gezogen werden müssen .

Eine Alternative zu Elektroheizungen mit Widerstandsheizschlangen sind die im Stand der Technik befindlichen Elektroheizungen mit PTC-Heizelementen (Positive Temperature Coefficient), deren Einsatz insbesondere deshalb vorteilhaft ist, weil die Temperatur des Heizelements je nach Ausführung des PTC-Heizelements 300°C oder sogar weniger nicht überschreitet. Diese Temperatur wird auch bei trockener Hitze nicht überschritten, da das PTC-Heizelement selbstregulierend ist.

Der Nachteil der PTC-Heizzellen ist gerade die Art der Selbstregulierung durch Veränderung des elektrischen Widerstands in Abhängigkeit von der Temperatur.

Ist ein ausreichender Wärmeübergang von der PTC-Heizzelle an die Umgebung und das beheizte Medium nicht gewährleistet, kommt es beim Einschalten der PTC-Heizzelle zu einem hohen Einschaltstrom, der in den ersten Sekunden nach dem Einschalten zu einer hohen Anfangsspitze der Leistung führt, was ein unerwünschtes Phänomen ist.

Dies ist ein normales Verhalten von PTC-Heizelementen, und die höhere Leistung hält in der Regel bis zu 20 Sekunden an, je nach Ausführung des PTC-Heizelements.

Die Spitzenleistung steigt in direktem Verhältnis zur Leistung des Geräts, z. B. ist sie bei einem Gerät von 2 kW und einer Spitzenleistung von 10 % viel geringer als bei einem Gerät von 10 kW und einer Spitzenleistung von mehr als 10 %. In Wärmepumpensystemen werden derzeit elektrische Heizgeräte mit einer Nennleistung von 12 kW bis 25 kW verwendet, wobei in Zukunft bis zu 50 kW erwartet werden.

Spitzenleistung bedeutet auch einen höheren Stromverbrauch.

Leistungsspitzen stellen eine höhere elektrische Belastung für die Netzkomponenten (Schutzschalter, Kabel) und alle angeschlossenen Geräte dar Mit anderen Worten: Das Stromnetz muss für eine so große Last ausgelegt werden, es werden stärkere Schutzschalter und dickere Kabel benötigt. Für den Kunden bedeutet dies einen unerwünschten Kostenanstieg und häufig nicht akzeptierte Änderungen an der Elektroinstallation, die letztlich zu Schäden an den angeschlossenen Geräten führen können.

Daher ist es notwendig, PTC-Heizelemente mit einem möglichst geringen Einschaltstrom auszulegen.

In der WO2018141458A1 wird eine Lösung für eine PTC-Heizzelle mit reduziertem Einschaltstrom vorgestellt, wobei die Lösung darauf abzielt, das Material, das Design und die Befestigung der Elektroden an dem PTC-Keramikkörper zu verbessern.

Die vorliegende technische Lösung beschreibt einen PTC-Elektroerhitzer für eine Wärmeträgerflüssigkeit in einem Sekundärkreislauf von Heiz- und/oder Kühlsystemen mit einer Wärmepumpe mit einer gegenüber dem bekannten Stand der Technik verbesserten Leistungscharakteristik.

Ein elektrisches PTC-Heizelement gemäß der vorliegenden Ausführungsform umfasst einen Behälter mit einem Einlass für die Wärmeübertragungsflüssigkeit, einen Auslass für die Wärmeübertragungsflüssigkeit und mindestens ein PTC-Heizelement, das in den Behälter für die Wärmeübertragungsflüssigkeit eingesetzt ist.

Die Erwärmung erfolgt während des Durchflusses der Wärmeträgerflüssigkeit vom Einlass zum Auslass des Behälters, es handelt sich also um einen Durchflusserhitzer.

Die PTC-Heizzelle besteht aus einem keramischen PTC-Körper, zwei Elektroden aus elektrisch leitfähigem Material, die am PTC-Keramikkörper befestigt sind, einer isolierenden Füllung, um die Elektroden abzustreifen, und einem Metallgehäuse, das die Wärme gut leitet. Die Metallhülse bildet sowohl das Gehäuse des PTC-Heizelements als auch den Wärmetauscher zwischen der erhitzten Wärmeträgerflüssigkeit und der im keramischen PTC-Körper erzeugten Wärme, wenn die Elektroden an eine elektrische Quelle angeschlossen sind.

Die vorliegende Lösung sieht ein verbessertes PTC-Heizzellendesign zur Verringerung der Spitzenleistung und einen innovativen Isolierfüllstoff zur Verbesserung der Wärmeübertragung vom PTC-Keramikkörper vor Nach dem Stand der Technik wird zur Isolierung der Elektroden der PTC-Heizzelle üblicherweise die isolierende Kaptonfolie (oder Kaptonfolie) verwendet, die ein elektrischer Isolator mit guter Wärmeleitfähigkeit ist

Dieser Isolator hat eine spezifische Wärmeleitfähigkeit von etwa 0,5 W/(m·K) .

Die Wärmeleitfähigkeit der Kapton-Folie ist für unsere Zwecke unzureichend, und Messungen haben ergeben, dass die Spitzenleistung beim Einschalten des PTC-Heizers mit der Kapton-Folie 30 % übersteigt, die akzeptable Spitzenleistung für einen elektrischen Zuheizer bei weniger als 10 % liegt.

Ein weiterer Nachteil der Kapton-Folie ist ihre geringe mechanische Festigkeit, was die Herstellung der PTC-Heizzelle erschwert.

Bei der vorliegenden technischen Lösung der isolierende Füllstoff aus Al_{(2)O3}, einem elektrischen Isolator mit guter Wärmeleitfähigkeit. Seine spezifische Wärmeleitfähigkeit beträgt etwa 25 W/(m·K) .

Das Problem der Verbindung zweier keramischer Werkstoffe, d.h. eines keramischen PTC-Körpers und eines keramischen Al₂ O₃-Werkstoffs, wird dadurch gelöst, dass der isolierende Füllstoff mit einer ausgehärteten Mischung aus pulverförmigem Al_{(2) O}(₃₎und einem Klebstoff geformt wird.

Als Klebstoff wird vorzugsweise Natriumsilikat Na₂SiO₃als Wasserglas) verwendet.

Vorzugsweise besteht der isolierende Füllstoff aus einer Mischung aus 85-90 Gew.-% pulverförmigem Al₂O₃und 10-15 Gew.-% wässrigem Natriumsilikat Na₂SiO_{3 )}

Vorzugsweise liegt der Durchmesser der in der keramischen Isolierfüllung verwendeten Al_{(2)O(3)-Staubkörner} im Bereich von 0,05 bis 1 mm.

Bei der Herstellung der PTC-Heizzelle ist es vorteilhaft, dem isolierenden Füllstoff Harnstoff als Aktivator und Aushärtebeschleuniger in einem Gewichtsanteil von bis zu 1 % zuzusetzen.

Wässriges Glas reagiert mit Kohlendioxid aus der Luft und härtet aus, daher wird CO₂ vorzugsweise anstelle von Luft eingeblasen, um die Härtung zu beschleunigen.

Das Verfahren zur Herstellung eines PTC-Heizelements sieht folgendermaßen aus:
Der unausgehärtete isolierende Füllstoff (Mischung) wird in ein Metallgehäuse gegossen und ein keramischer PTC-Körper mit entsprechend angebrachten Elektroden wird vor dem Aushärten in den Füllstoff eingesetzt.

Die Lage und das Verfahren zur Befestigung der Elektroden am keramischen PTC-Körper, um den Einschaltstrom in der PTC-Heizzelle zu minimieren, wenn sie an eine Stromquelle angeschlossen wird, sind im Stand der Technik beschrieben und brauchen nicht weiter ausgeführt zu werden.

Der keramische PTC-Körper, die Elektroden und der isolierende Füllstoff werden nach dem Aushärten des isolierenden Füllstoffs in ein Metallgehäuse eingekapselt, so dass zumindest ein Teil der beiden Elektroden für den Anschluss der elektrischen Leiter frei bleibt.

Das Metallgehäuse kann aus verschiedenen Querschnitten bestehen - kreisförmig, rechteckig, quadratisch, mehreckig, da das Gehäuse auch die Funktion eines Wärmetauschers hat und somit die Gesamtgröße der den Wärmeaustausch vermittelnden Flächen wichtig ist.

Ein solcher Aufbau des PTC-Heizelements und insbesondere die Zusammensetzung der Isolierfüllung schränken die Spitzenleistung des elektrischen Zuheizers erheblich ein

Durch Messungen unter Laborbedingungen wurde festgestellt, dass die elektrische Spitzenleistung des elektrischen PTC-Zuheizers (mit dem beschriebenen PTC-Heizelement) weniger als 3 % seiner Nennleistung beträgt, was der beste Wert für bekannte ähnliche Geräte ist.

Zum Vergleich der Spitzenleistung ähnlicher Geräte: Wird eine handelsübliche Kaptonfolie als Isoliermaterial verwendet, beträgt die Spitzenleistung des elektrischen Zuheizers mehr als 30 % seiner Nennleistung.

Die technische Lösung wird mit Hilfe von Bildern erläutert, ohne sich jedoch darauf zu beschränken.

Die Bilder zeigen:
Fig. 1: Bekannter Stand der Technik - PTC-Elektrostrom-Zuheizer mit PTC-Heizelementen mit isolierender Kaptonfolie, wie in Dokument EP4290155 A1 beschrieben
Fig. 2: Querschnitt durch eine beispielhafte Anordnung eines PTC-Elektrodurchlauferhitzers mit eingebettetem PTC-gekapseltem Heizelement nach der beschriebenen technischen Lösung
Fig. 3: Leistungs-Zeit-Diagramm eines elektrischen PTC-Zuheizers mit einer Nennleistung von 6 kW, mit PTC-Heizelementen mit isolierender Kaptonfolie
Fig. 4: Leistungs-Zeit-Diagramm eines elektrischen PTC-Zuheizers mit einer Nennleistung von 5 kW, mit PTC-Heizelementen mit Isolierfüllung gemäß der vorgestellten Lösung

Ein elektrischer PTC-Durchlauferhitzer für Heiz- und/oder Kühlsysteme mit einer Wärmepumpe, der dazu bestimmt ist, eine Wärmeträgerflüssigkeit in einem Sekundärkreislauf einer Wärmepumpe zu erwärmen, umfasst einen Behälter 10 zum Erwärmen der Wärmeträgerflüssigkeit, mit Mitteln zum Einlass und Auslass der Wärmeträgerflüssigkeit 6 und mindestens einem PTC-Heizelement 1, das in den Behälter 10 eingesetzt ist.

Die PTC-Heizzelle 1 besteht aus einem quaderförmigen PTC-Keramikkörper 2, Elektroden 4, 5 aus elektrisch leitfähigem Material, die am PTC-Keramikkörper 2 befestigt sind, einem isolierenden Füllstoff 3 zum Abisolieren der Elektroden 4, 5 und Metallhülsen 9 aus einem wärmeleitenden Material.

Die Metallhülse 9 hat einen kreisförmigen Querschnitt und eine im Wesentlichen zylindrische Form und sorgt für den Wärmeaustausch zwischen der erhitzten Wärmeträgerflüssigkeit 6 und der im keramischen PTC-Körper 2 erzeugten Wärme, nachdem eine elektrische Spannung an die Elektroden 4, 5 angelegt wurde.

Das Metallgehäuse 9 ist mit einem isolierenden Füllstoff 3 gefüllt, in dem ein Keramikkörper 2 mit aufgesetzten Elektroden 4, 5 angeordnet ist, wobei die Elektroden 4, 5 zum Anschluss von elektrischen Leitern teilweise aus dem Gehäuse 9 herausragen.

Das PTC-Heizelement 1 ist während des Betriebs teilweise in die Wärmeträgerflüssigkeit 6 eingetaucht, und ein Teil der Elektroden 4, 5, die aus dem Gehäuse 9 herausragen, ist nicht in Kontakt mit der Wärmeträgerflüssigkeit 6.

Der isolierende keramische Füllstoff 3 besteht aus einer ausgehärteten Mischung, die 85-90 Gew.-% pulverförmiges Al_{(2)O3}und 10-15 Gew.-% eines Klebstoffs enthält.

Als Klebstoff wird vorzugsweise Natriumsilikat Na₂SiO₃verwendet.

Der isolierende Füllstoff 3 enthält vorzugsweise Harnstoff in einem Gewichtsanteil von bis zu 1 %.

Die bevorzugte Ausführung des elektrischen Heizers ist ein sicherer elektrischer PTC-Zusatzstromerhitzer für Heiz- und/oder Kühlsysteme mit einer Wärmepumpe, der zur Erwärmung der Wärmeträgerflüssigkeit 6 im Sekundärkreislauf der Wärmepumpe dient, wobei der Erhitzer mit mindestens einem PTC-Heizelement 1 mit einer maximalen Betriebstemperatur von 300°C ausgestattet ist und die Wärmepumpe über einen Kältekreislauf mit einem brennbaren Arbeitsmittel verfügt und die Spitzenleistung des elektrischen Erhitzers weniger als 3% seiner Nennleistung beträgt.

Das Diagramm der Leistung über der Zeit des elektrischen PTC-Zuheizers mit einer Nennleistung von 5 kW, mit PTC-Heizzellen mit Isolierfüllung gemäß der vorgestellten Lösung ist in Abbildung 4 dargestellt.

Zum Vergleich zeigt Abbildung 3 auch ein Diagramm der Leistung über der Zeit eines elektrischen PTC-Zusatzheizers mit einer Nennleistung von 6 kW und PTC-Heizzellen mit isolierender Kaptonfolie.

Der beschriebene elektrische PTC-Durchlauferhitzer für Heiz- und/oder Kühlsysteme mit Wärmepumpe dient zur Erwärmung der Wärmeträgerflüssigkeit im Sekundärkreislauf der Wärmepumpe und ist auch für Systeme mit einem Kühlkreislauf mit brennbarem Arbeitsmedium (z. B. R290) sicher. Bei dem beschriebenen elektrischen PTC-Zuheizer handelt es sich um ein Gerät mit einer Nennleistung von 12kW bis 25kW, voraussichtlich bis zu 50kW.

### Bezugszeichenliste

1 PTC-Heizelement
2 PTC-Keramikkörper
3 Isolierspachtel
4 Elektrode
5 Elektrode
6 Wärmeträgerflüssigkeit
7 graphische Darstellung von Leistung und Zeit bei Verwendung von Kaptonfolie
8 Diagramm der Leistung im Verhältnis zur Zeit bei Verwendung einer Keramikfüllung
9 Metallgehäuse
10 elektrischer Durchlauferhitzer

## Patentansprüche

1. Elektrischer PTC-Durchlauferhitzer für Heiz- und/oder Kühlsysteme mit Wärmepumpe, ausgelegt für die zusätzliche Erwärmung der Wärmeträgerflüssigkeit im Sekundärkreislauf der Wärmepumpe mit einem Behälter (10) mit Mitteln zum Einlass und Auslass der Wärmeträgerflüssigkeit (6) und mindestens einem PTC-Heizelement (1), das in den Behälter (10) eingesetzt ist, um die Wärmeträgerflüssigkeit (6) zu erwärmen, **dadurch gekennzeichnet, dass das** PTC-Heizelement (1) einen keramischen PTC-Körper (2) umfasst, zwei Elektroden (4, 5) aus elektrisch leitendem Material, die an dem PTC-Keramikkörper (2) angebracht sind, einen isolierenden Keramikfüllstoff (3) zum Abstreifen der Elektroden (4, 5), ein Metallgehäuse (9) aus einem wärmeleitenden Material, wobei der isolierende Keramikfüllstoff (3) durch eine gehärtete Mischung gebildet wird, die 85-90 Gew.-% pulverisiertes Al₂O₃und 10-15 Gew.-% eines Klebstoffs enthält.

2. PTC-Elektrodurchlauferhitzer nach Anspruch 1, **dadurch gekennzeichnet, dass** das Metallgehäuse (9) mit einer isolierenden Keramikfüllung (3) gefüllt ist, in der ein Keramikkörper (2) mit aufgesetzten Elektroden (4, 5) angeordnet ist, wobei die Elektroden (4, 5) zum Anschluss der elektrischen Leitungen teilweise aus dem Gehäuse (9) herausragen.

3. PTC-Durchlauferhitzer nach Anspruch 1 oder 2, **dadurch gekennzeichnet, dass** der Durchmesser der Al₂O₃-Staubkörner in der isolierenden keramischen Füllung (3) 0,05 mm bis 1 mm beträgt.

4. Elektrischer PTC-Durchlauferhitzer nach einem der Ansprüche 1 bis 3, **dadurch gekennzeichnet, dass** der Klebstoff eine wässrige Lösung von Na₂SiO₃ ist.

5. PTC-Durchlauferhitzer nach einem der vorhergehenden Ansprüche,
**dadurch gekennzeichnet, dass der** isolierende keramische Füllstoff (3) bis zu 1 Gew.-% Harnstoff enthält.

6. Elektrischer PTC-Durchlauferhitzer nach einem der vorhergehenden Ansprüche, **dadurch gekennzeichnet, dass** der Wert seiner elektrischen Spitzenleistung weniger als 3% seiner Nennleistung beträgt.
